# EUROPÄISCHE PATENTSCHRIFT

(11) **EP 0 311 564 B1**
(45) Veröffentlichungstag und Bekanntmachung des Hinweises auf die Patenterteilung: **24.06.1992**
(21) Anmeldenummer: 88810662.2
(22) Anmeldetag: 27.09.1988
(51) Int. Cl.: D04B 15/36

(54) **Flachstrickmaschine**
Flat bed knitting machine
Métier à tricoter rectiligne

(30) Priorität: 08.10.1987 CH 3935/87
(43) Veröffentlichungstag der Anmeldung: 12.04.1989
(73) Patentinhaber: Neukomm, Walter, CH-8200 Schaffhausen (CH)
(72) Erfinder: Neukomm, Walter, CH-8200 Schaffhausen (CH)
(74) Vertreter: Breiter, Heinz

(56) Entgegenhaltungen:
- DE-A- 1 560 902
- DE-A- 2 622 347
- DE-A- 2 939 066
- FR-A- 1 062 258
- FR-A- 2 272 212

## Beschreibung

Die Erfindung bezieht sich auf eine Vorrichtung zum Wechseln der Ein- und Ausschaltposition zweier Gruppen von Schlossteilen in einem System einer Flachstrickmaschine mit einer geraden Anzahl von Systemen, wobei in jedem System eine von der Vorrichtung wähl- und betätigbare Gruppe von Schlossteilen eingeschaltet, die andere Gruppe ausgeschaltet ist, und eine Gruppe wenigstens ein Schlossteil umfasst.

In allen Betriebsstellungen eines Strickschlosses einer Flachstrickmaschine besteht eine Wechselbeziehung zwischen den verschiedenen verstellbaren Schlossteilen in den einzelnen Schlossbereichen eines Systems und zwischen den Schlossbereichen unter sich. Die Verstellbewegung der Schlossteile wird durch an sich bekannte, auf der Rückseite der beiden Schlossplatten eines Schlittens angeordnete Auswahlorgane bewirkt. Die verschiedenen Umschaltungen werden üblicherweise während der Schlittenbewegung im Schlittenumkehrbereich von seitlich der Nadelbetten angeordneten Schaltstellen ausgeführt. Dabei kann jedem verstellbaren Schlossteil ein besonderes Stellorgan zugeordnet sein. Es können auch mehrere verstellbare Schlossteile von einem Stellorgan aus gleichsinnig oder wechselweise betätigt werden. Ein derartiges Schloss einer Strickmaschine mit vier Systemen pro Schlossplatte ist beispielsweise in der CH-PS 650 037 beschrieben.

Der Erfinder hat sich die Aufgabe gestellt, eine Vorrichtung der eingangs genannten Art zu schaffen, welche ohne Leistungs- und Komforteinbusse die Investitions- und Betriebskosten erniedrigen lässt.

Die Aufgabe wird erfindungsgemäss dadurch gelöst, dass gleichzeitig in zwei Systemen mittels eines gemeinsamen, mit den ein- und ausschaltbaren Gruppen von Schlossteilen bzw. einem Verbindungsteil in Eingriff stehenden Riegels, welcher in vier verschiedene Positionen verschiebbar ist, alle vier mathematisch möglichen Kombinationen für die Ein- und Ausschaltungen systemunabhängig einstellbar sind.

Die zwei systemunabhängig und gleichzeitig einstellbaren Systeme, in modernen Strickmaschinen meist zwei von vier, sind vorzugsweise benachbart angeordnet. In diesem Fall müssen Verbindungsteile nicht unnötig lang ausgebildet sein. Aus wirtschaftlichen und konstruktiven Gründen werden in der Praxis vorzugsweise Verbindungsteile eingesetzt, welche gleichzeitig einen Schlossteil eines Systems ein- und einen andern Schlossteil desselben Systems ausschalten. Derartige Mechanismen werden häufig verwendet und sind dem Fachmann an sich wohlbekannt.

Der Riegel ist bevorzugt als in ihrer Längsrichtung in Führungen verschiebbare Platte ausgebildet, welche in beiden Hälften mit je einem ausgesparten Führungsschlitz versehen ist. In jedem dieser Führungsschlitze greift eine von einem Kugellager getragene Achse zur Kraftübertragung an die ein- und ausschaltbaren Schlossteile ein. Die bei der Riegelverschiebung erzeugte Kraft wirkt in Querrichtung zur Verschiebung. Diese Verschiebung in Querrichtung muss so gross sein, dass damit mittels geeigneter, an sich bekannter Mechanismen die Ein- bzw. Ausschaltbewegung erzeugt wird.

Der Riegel bzw. die Riegelplatte wird nach einer bevorzugten Variante mittels eines von einem Rechnerimpuls gesteuerten Schrittmotors erzeugt. Für die elektronische Steuerung wird vorerst mit einer Lichtschranke die Nullposition eingestellt. Eine Detektorscheibe dreht mit der Welle des Motors, welcher beispielsweise ein Zahnritzel antreibt. Mit einem "Schritt" wird die Welle beispielsweise um 1 bis 7° gedreht, insbesondere etwa 2°. Die nach links oder rechts auszuführende Anzahl Schritte werden vom Rechner eingegeben.

Nach einer weiteren Variante sind im Bereich der Umkehrposition des Schlittens die Verschiebung der Schlossteile, direkt oder über einen Verbindungsteil, bewirkende Stellorgane, beispielsweise Steuerkurven oder -nocken, angeordnet.

Die erfindungsgemässe Vorrichtung kann alle möglichen Kombinationen von zwei Schlossteilen bewirken und sie unverändert lassen, von der Ein- in die Ausschaltposition oder von der Aus- in die Einschaltposition umstellen. Falls beispielsweise Drückerleisten, wie eine Fangleiste und zwei Uebernahmeleisten, in Anwendung der vorliegenden Erfindung wechselweise in die Ein- und Ausschaltposition gebracht werden, sind in zwei Systemen die folgenden vier mathematischen Kombinationen möglich, was als Vierwegetechnik bezeichnet wird:
U-U:
beide vom gleichen Antrieb bedienten Systeme sind auf Umhängen eingestellt.
U-S:
das linke System ist auf Umhängen, das rechte auf Strikken eingestellt.
S-S:
beide Systeme sind auf Stricken eingestellt.
S-U:
das linke System ist auf Stricken, das rechte auf Umhängen eingestellt.

Sowohl im linken als auch im rechten System kann die Drükkerleiste Umhängen (U) oder Stricken (S) eingeschaltet und die andere Drückerleiste jeweils ausgeschaltet sein. In diesem Fall werden nur Schlossteile im Uebergabebereich der Schlossplatte umgestellt. Je nach dem, ob die Fang- oder Uebernahmeleiste eingeschaltet ist, wird durch die Maschine gestrickt oder umgehängt.

Die Erfindung wird anhand von in der Zeichnung dargestellten Ausführungsbeispielen näher erläutert. Es zeigen schematisch:
- Fig. 1 die Draufsicht von zwei Systemen eines Strickschlosses einer Flachstrickmaschine mit einem gemeinsamen Schrittmotor,
- Fig. 2 die Ansicht von Fig. 1,
- Fig. 3 einen Schnitt bei III/III von Fig. 1, und
- Fig. 4 die Draufsicht auf eine Riegelplatte.

Bei den in der Zeichnung dargestellten Systemen I und II, welche auf einer Schlossplatte 10 eines hin- und hergeführten Schlittens einer Flachstrickmaschine montiert sind, werden mit der vorliegenden Erfindung nicht in direktem Zusammenhang stehende, dem Fachmann bekannte Teile der Uebersichtlichkeit halber weggelassen.

Der Schlossteile beider Systeme I und II betätigende Schrittmotor 12 treibt mit seiner Welle 14 ein Zahnritzel 16 an, welches in eine Verzahnung 20 der Riegelplatte 18 greift (Fig. 2, 4). Diese Riegelplatte ist in der Bewegungsrichtung S des Schlittens, geführt von den Riegelplattenführungen 22, in ihrer Längsrichtung bewegbar.

Die Riegelplatte 18 weist beidends in Fig. 1 teilweise verdeckte Führungsschlitze 24, 26 von verschiedener geometrischer Form auf. In jedem dieser Führungsschlitze ist ein Kugellager 28 angeordnet, welches einen sich in Richtung des Kugellagers verjüngenden Bolzen 30 führt, der seinerseits in einem vertikal zur Riegelplatte 18 bewegbaren Schieber 32 verankert ist. Die Schieberführungen 34, 36 sind, wie die Riegelplattenführungen 22, auf der Schlossplatte 10 befestigt.

Der Schieber 32 des Systems I ist in seiner unteren Lage, der Schieber 32 des Systems II in seiner oberen Lage gezeichnet.

Jeder Schieber 32 steht mit Drückerleisten in Verbindung, nämlich einer Fangleiste 38 und zwei in Richtung S seitlich davon angeordneten Uebernahmeleisten 40. Beide Drückerleisten sind in Lagern 42 geführt.

Am untern Ende des Schiebers 32 sind, aus Fig. 3 besser ersichtlich, zwei Bügel 44, 46 befestigt, welche die Längsbewegung des Schiebers 32 auf die Fangleiste 38 und Uebernahmeleisten 40 übertragen und sie ein- bzw. ausschalten.

Aus Fig. 2 ist das vom Schrittmotor 12 über die Welle 14 angetriebene Zahnritzel 16 sichtbar, welches mit der Verzahnung 20 der Riegelplatte formschlüssig in Eingriff steht.

Beide Drückerleisten 38, 40 mit den Steuerflächen 48, 50 für die im Nadelbett einer Flachstrickmaschine geführten Drückerfüsse von Zwischenplatinen sind um eine gemeinsame Achse 52 schwenkbar. Die Schwenkbewegung der Fangleiste 38 wird vom Bügel 44, über eine Achse 54 ebenfalls schwenkbar mit ihr verbunden, diejenige der Uebernahmeleisten 40 vom Bügel 46 über die Achsen 56 bewirkt.

Fig. 3 zeigt weitere Einzelheiten bezüglich der Betätigung der Drückerleisten. Wie aus Fig. 1 ersichtlich, ist der Schieber 32 hier in seiner oberen Position. Auf der untern Seite ist der Schieber 32 mittels einer Schraube 58 mit den Bügeln 44 und 46 verbunden. Sowohl die Fangleiste 38 als auch die Uebernahmeleiste 40 sind um die Achse 52 schwenkbar. Gemäss Fig. 3 ist die Fangleiste 38 in Arbeitsposition, die Uebernahmeleiste 40 ausgeschaltet.

Auf etwa halber Höhe des Schiebers 32 ist die Befestigung 33 für die Betätigungsteile eines nicht dargestellten, zum Strickschloss gehörenden Uebergabeteils angedeutet. Bei eingeschalteter Fangleiste 38 ist der Uebergabeteil oben (Position S: Stricken), bei eingeschalteter Uebernahmeleiste 40 ist der Uebergabeteil unten (Position U: Umhängen).

Wird der Schieber 32 durch das Verschieben in eine andere Position abgesenkt, so gleitet die Achse 54 vorerst im Langloch 55. Dann wird die Fangleiste 38 aus der, die Uebernahmeleiste 40 in die Arbeitsposition geschwenkt.

Die beiden Systemen I und II gemeinsame Riegelplatte 18 ist in Fig. 4 dargestellt. Der erste Führungsschlitz 24 hat zwei im Abstand a von einander parallel zur Längsrichtung der Riegelplatte 18 verlaufende Bahnen 60, 62 mit einer Verbindungsbahn 64, welche in bezug auf die Längsrichtung der Riegelplatte 18 in einem Winkel von etwa 45° verläuft.

Der zweite Führungsschlitz 26 hat zwei auf derselben zur Längsrichtung der Riegelplatte 18 parallel verlaufenden Geraden zwei Endbahnen 66, 68, im Abstand a eine Mittelbahn 70 und zwei in bezug auf die Längsrichtung der Riegelplatte 18 im Winkel von etwa 45° verlaufende Verbindungsbahnen 72, 74 von den Endbahnen zur Mittelbahn.

Der Abstand a ist kleiner als 1/4 der Länge der Projektion eines Führungsschlitzes auf die Längsrichtung der Riegelplatte 18. Weiter ist jede der zur Längsrichtung der Riegelplatte 18 parallel verlaufenden Bahnen 60, 62 des ersten Führungsschlitzes 24 länger als die Projektion der Verbindungsbahnen 72, 74 des zweiten Führungsschlitzes 26.

Schliesslich ist die Mittelbahn 70 des zweiten Führungsschlitzes 26 länger als die Projektion der Verbindungsbahn 64 des ersten Führungsschlitzes 24. Die Projektionen werden jeweils senkrecht zur Längsrichtung der Riegelplatte erstellt.

Die die Schieber 32 der Systeme I und II (Fig. 1) über Bolzen 30 führenden Kugellager 28 sind in Fig. 4 nicht eingezeichnet. Je nach der Position der in Richtung S durch den impulsgesteuerten Schrittmotor beidseits verschiebbaren Riegelplatte 18 nehmen die in bezug auf diese Richtung nicht verschiebbaren Kugellager die Position A, B, C oder D ein. Die Kugellager beider Systeme I und II sind also immer beide in derselben Position: A, B, C oder D. In bezug auf die Ausgangsposition A wird ein Verschieben der Riegelplatte 18 in die Position B der Schieber 32 des Systems II verschoben, der Schieber 32 des Systems I bleibt unverändert. Beim Weiterschieben der Riegelplatte 18 in die Position C wird der Schieber 32 des Systems I verschoben, der Schieber des Systems II bleibt unverändert. Beim Verschieben der Riegelplatte 18 in die in Fig. 1 dargestellte Position D bleibt der Schieber des Systems I unverändert, der Schieber 32 des Systems II wird angehoben. Aus diesem Ablauf ist sehr gut ersichtlich, dass die beiden Systeme I und II von einem gemeinsamen Antrieb systemunabhängig gesteuert werden können, und dass alle Kombinationen einstellbar sind.

Die Riegelplatte kann sowohl aus einem Hartkunststoff als auch aus einem Metall, insbesondere Aluminium oder Stahl, bestehen. Zur Material- und Gewichtseinsparung sind vier Bohrungen 76 ausgespart.

## Patentansprüche

1. Vorrichtung zum Wechseln der Ein- und Ausschaltpositionen zweier Gruppen von Schlossteilen in einem System (I oder II) einer Flachstrickmaschine mit einer geraden Anzahl von Systemen, wobei in jedem System eine von der Vorrichtung wähl- und betätigbare Gruppe von Schlossteilen eingeschaltet, die andere Gruppe ausgeschaltet ist, und eine Gruppe wenigstens ein Schlossteil umfasst, dadurch gekennzeichnet, dass gleichzeitig in zwei Systemen (I, II) mittels eines gemeinsamen, mit den ein- und ausschaltbaren Gruppen von Schlossteilen (38,40) bzw. einem Verbindungsteil beider Gruppen in Eingriff stehenden Riegels (18), welcher in vier verschiedene Positionen (A,B,C,D) verschiebbar ist, alle vier mathematisch möglichen Kombinationen für die Ein- und Ausschaltungen systemunabhängig einstellbar sind.

2. Vorrichtung nach Anspruch 1, dadurch gekennzeichnet, dass die zwei Systeme (I, II), vorzugsweise in einem Strickschloss einer Strickmaschine mit vier Systemen pro Schlossplatte (10), benachbart angeordnet sind.

3. Vorrichtung nach Anspruch 1 oder 2, dadurch gekennzeichnet, dass der Riegel (18) als eine in ihrer Längsrichtung verschiebbare Platte mit beidends je einem ausgesparten Führungsschlitz (24,26) für die Achse (30) zur Kraftübertragung auf die ein- und ausschaltbaren Schlossteile (38,40) eines Systems ausgebildet ist.

4. Vorrichtung nach Anspruch 3, dadurch gekennzeichnet, dass der erste Führungsschlitz (24) zwei im Abstand (a) voneinander parallel zur Längsrichtung der Riegelplatte (18) verlaufende Bahnen (60,62) mit einer diese in Längsrichtung der Riegelplatte versetzten Bahnen in einem Winkel von etwa 45° verlaufenden Verbindungsbahn (64) umfasst, der zweite Führungsschlitz (26) zwei auf derselben zur Längsrichtung der Riegelplatte (18) parallel verlaufenden Geraden liegende Endbahnen (66,68), im Abstand (a) eine Mittelbahn (70) und je zwei im Winkel von etwa 45° verlaufende Verbindungsbahnen (72,74) von den Endbahnen zur Mittelbahn umfasst.

5. Vorrichtung nach Anspruch 4, dadurch gekennzeichnet, dass der Abstand (a) kleiner als 1/4 der Länge der Projektion eines Führungsschlitzes (24,26) auf die Längsrichtung der Riegelplatte (18) ist, jede der zur Längsrichtung der Riegelplatte (18) parallel verlaufenden Bahnen (60, 62) des ersten Führungsschlitzes (24) länger ist als die Projektion der Verbindungsbahnen (72,74) des zweiten Führungsschlitzes (26) und die Mittelbahn (70) des zweiten Führungsschlitzes (26) länger ist als die Projektion der Verbindungsbahn (64) des ersten Führungsschlitzes (24), die Projektionen jeweils senkrecht zur Längsrichtung der Riegelplatte (18) erstellt.

6. Vorrichtung nach einem der Ansprüche 1 - 5, dadurch gekennzeichnet, dass die Verschiebung der Schlossteile (38,40) mittels eines von einem Rechnerimpuls gesteuerten Schrittmotors (12) erfolgt.

7. Vorrichtung nach einem der Ansprüche 1 - 6, dadurch gekennzeichnet, dass ein vom Schrittmotor (12) untersetzt angetriebenes Zahnritzel (16) in eine Verzahnung (20) des Riegels (18) eingreift.

8. Vorrichtung nach einem der Ansprüche 1 - 5, dadurch gekennzeichnet, dass im Bereich der Umkehrposition des Schlittens die Verschiebung der Schlossteile (38,40) bzw. deren Verbindungsteil bewirkende Stellorgane angeordnet sind.

9. Vorrichtung nach einem der Ansprüche 1 - 8, dadurch gekennzeichnet, dass Drückerleisten (38,40) umstellbar sind.

10. Vorrichtung nach Anspruch 9, dadurch gekennzeichnet, dass eine Fangleiste (38) und je eine in bezug auf die Laufrichtung (S) des Schlittens beidseits seitlich angeordnete Uebernahmeleiste (40) umstellbar sind.

## Claims

1. Device for changing the on and off positions of two sets of cams in a system (I or II) of a flat bed knitting machine having an even number of systems, wherein, in each system, one set of cams that can be selected and actuated by the device is in the on position, the other set is in the off position and a set includes at least one cam, characterised in that, by means of a common bolt (18) which engages the sets of cams (38, 40) that can be placed in an on or an off position or a connecting part of the two sets and can be displaced into four different positions (A, B, C, D), all four mathematically possible combinations for the on and off positions can be set simultaneously in two systems (I, II) independent of the system.

2. Device according to claim 1, characterised in that the two systems (I, II) are preferably arranged adjacent to one another in a cam box of a knitting machine with four systems per cam plate (10).

3. Device according to claim 1 or claim 2, characterised in that the bolt (18) is in the form of a plate displaceable in its longitudinal direction, having a recessed guide slot (24, 26) at either end for a shaft (30) for transmitting power to the cams (38, 40) of a system that can be placed in an on or an off position.

4. Device according to claim 3, characterised in that the first guide slot (24) has two races (60, 62) extending at a distance (a) from one another parallel to the longitudinal direction of the bolt plate (18), having a connecting race (64) extending at an angle of approximately 45° with respect to these paths offset in the longitudinal direction of the bolt plate, and the second guide slot (26) has two end races (66, 68) lying on the same straight line extending parallel to the longitudinal direction of the bolt plate (18), a central race (70) at a distance (a) and two connecting races (72, 74) from the end races to the central race extending at an angle of approximately 45°.

5. Device according to claim 4, characterised in that the distance (a) is smaller than 1/4 of the length of the projection of a guide slot (24, 26) in the longitudinal direction of the bolt plate (18), each of the races (60, 62) of the first guide slot (24) extending parallel to the longitudinal direction of the bolt plate (18) is longer than the projection of the connecting races (72, 74) of the second guide slot (26) and the central race (70) of the second guide slot (26) is longer than the projection of the connecting race (64) of the first guide slot (24), which produces projections vertical to the longitudinal direction of the bolt plate (18).

6. Device according to one of claims 1 - 5, characterised in that the displacement of the cams (38, 40) is effected by means of a computer-impulse-driven stepping motor (12).

7. Device according to one of claims 1 - 6, characterised in that a geared down pinion (16) driven by a stepping motor (12) meshes with toothing (20) of the bolt (18).

8. Device according to one of claims 1 - 5, characterised in that control means effecting the displacement of the cams (38, 40) or the connecting part thereof are arranged in the region of the reversing position of the carriage.

9. Device according to one of claims 1 - 8, characterised in that presser bars (38, 40) are reversible.

10. Device according to claim 9, characterised in that a catch bar (38) and transfer bars (40) arranged one on either side of the carriage with respect to the longitudinal direction (S) thereof are reversible.

## Revendications

1. Dispositif pour changer les positions d'enclenchement et de déclenchement de deux groupes de pièces de serrure dans un système (I ou II) d'une tricoteuse rectiligne à nombre pair de systèmes, dans chaque système étant enclenché un groupe de pièces de serrure pouvant être sélectionné et actionné par le dispositif, l'autre groupe étant déclenché, et un groupe comportant au moins une pièce de serrure, caractérisé en ce que, simultanément dans deux systèmes (I, II), à l'aide d'un verrou (18) commun venant en prise avec les groupes de pièces de serrure (38, 40) enclenchables et déclenchables ou un élément de connexion des deux groupes, lequel verrou peut être déplacé en quatre positions différentes (A, B, C, D), les quatre combinaisons mathématiquement possibles pour les enclenchements et déclenchements peuvent être réglées indépendamment du système.

2. Dispositif suivant la revendication 1, caractérisé en ce que les deux systèmes (I, II) sont, de préférence, disposés adjacents dans une serrure d'une tricoteuse à quatre systèmes par plaque de serrure (10).

3. Dispositif suivant la revendication 1 ou 2, caractérisé en ce que le verrou (18) se présente sous forme d'une plaque, pouvant se déplacer dans son sens longitudinal, avec, aux deux extrémités, chaque fois une lumière de guidage (24, 26) évidée pour l'axe (30) pour la transmission de force aux pièces de serrure (38, 40) enclenchables et déclenchables d'un système..

4. Dispositif suivant la revendication 3, caractérisé en ce que la première lumière de guidage (24) comporte deux voies (60, 62) s'étendant, à une distance (a) l'une de l'autre, parallèlement au sens longitudinal de la plaque de verrou (18), avec une voie de liaison, s'étendant suivant un angle d'environ 45°, reliant ces voies décalées dans le sens longitudinal de la plaque de verrou, que la seconde lumière de guidage (26) comporte deux voies extrêmes (66, 68) situées sur la même droite s'étendant parallèlement au sens longitudinal de la plaque de verrou (18), à une distance (a), une voie centrale (70) et chaque fois deux voies de liaison (72, 74) s'étendant, suivant un angle d'environ 45°, des voies extrêmes à la voie centrale.

5. Dispositif suivant la revendication 4, caractérisé en ce que la distance (a) est inférieure à 1/4 de la longueur de la projection d'une lumière de guidage (24, 26) sur le sens longitudinal de la plaque de verrou (18), que chacune des voies (60, 62), s'étendant parallèlement au sens longitudinal de la plaque de verrou (18), de la première lumière de guidage (24) est plus longue que la projection des voies de liaison (72, 74) de la seconde lumière de guidage (26) et que la voie centrale (70) de la seconde lumière de guidage (26) est plus longue que la projection de la voie de liaison (64) de la première lumière de guidage (24) qui établit des projections chaque fois perpendiculairement au sens longitudinal de la plaque de serrure (18).

6. Dispositif suivant l'une des revendications 1 à 5, caractérisé en ce que le déplacement des pièces de serrure (38, 40) se fait au moyen d'un moteur pas-à-pas (12) commandé par une impulsion d'ordinateur.

7. Dispositif suivant l'une des revendications 1 à 6, caractérisé en ce qu'un pignon denté (16) entraîné, de manière assistée, par un moteur pas-à-pas (12) engrène dans une denture (20) du verrou (18).

8. Dispositif suivant l'une des revendications 1 à 5, caractérisé en ce qu'à l'endroit de la position de retour du chariot sont disposés des organes de réglage actionnant le déplacement des pièces de serrure (38, 40) ou de leur pièce de connexion.

9. Dispositif suivant l'une des revendications 1 à 8, caractérisé en ce que les barres de poussée (38, 40) peuvent être changées de place.

10. Dispositif suivant la revendication 9, caractérisé en ce qu'une barre de réception (38) et chaque fois une barre de reprise (40) disposée latéralement de part et d'autre par rapport au sens de déplacement (5) du chariot peuvent être changées de place.
